# EUROPÄISCHE PATENTSCHRIFT

(11) **EP 1 865 174 B1**
(45) Veröffentlichungstag und Bekanntmachung des Hinweises auf die Patenterteilung: **17.07.2019**
(21) Anmeldenummer: 07010541.6
(22) Anmeldetag: 26.05.2007
(51) Int. Cl.: F02D 31/00, F02D 41/10, F02D 41/38

(54) **Dynamikmanagement Antriebsstrang**
Dynamic power-train control
Contrôle de la dynamique d'un groupe moto-propulseur

(30) Priorität: 08.06.2006 DE 102006026614
(43) Veröffentlichungstag der Anmeldung: 12.12.2007
(73) Patentinhaber: MAN Truck & Bus SE, 80995 München (DE)
(72) Erfinder: Fingerhut, Horst-Peter, Dipl.-Ing., 85229 Markt Indersdorf (DE); Gerusel, Karsten, Dr.-Ing., 80689 München (DE); Holzmann, Stefan, Dipl.-Ing., 85777 Weng (DE)
(74) Vertreter: Liebl, Thomas

(56) Entgegenhaltungen:
- EP-A1- 0 545 027
- EP-A2- 0 732 491
- EP-A2- 0 870 917
- US-A- 6 135 918

## Beschreibung

Die Erfindung bezieht sich auf ein Verfahren zur Regelung des Betriebsverhaltens eines Dieselmotors eines Kraftfahrzeugs, bei dem ein Fahrzeugführungsrechner eine elektronische Kraftstoffeinspritzung in Abhängigkeit von der Motordrehzahl regelt.

Die US 6 135 918 A betrifft ein Verfahren zur Steuerung eines Verbrennungsmotors eines Fahrzeugs, bei dem zunächst die Drehzahl des Verbrennungsmotors und die Geschwindigkeit des Fahrzeugs gemessen werden. Aus der gemessenen Drehzahl des Verbrennungsmotors oder aus der gemessenen Fahrzeuggeschwindigkeit wird dann die aktuelle Fahrzeugbeschleunigung ermittelt. Zudem wird aus der Fahrzeuggeschwindigkeit eine Obergrenze für die Drehzahlbeschleunigung des Verbrennungsmotors oder für die Fahrzeugbeschleunigung ermittelt. Des Weiteren wird auch eine Obergrenze für die Drehzahl des Verbrennungsmotors basierend auf der aktuellen Kraftstoff-Einspritzmenge ermittelt. Die Kraftstoff-Einspritzmenge wird dann derart eingestellt, dass die Drehzahl des Verbrennungsmotors stets unter der ermittelten Drehzahl-Obergrenze und die Beschleunigung des Fahrzeugs bzw. die Motordrehzahl stets unter der ermittelten Obergrenze für die Fahrzeugbeschleunigung bzw. für die Beschleunigung der Motordrehzahl bleiben. Die Obergrenze für die Drehzahlbeschleunigung des Motors wird also allein in Abhängigkeit von der aktuellen Fahrzeuggeschwindigkeit ermittelt.

Aus der EP 0 732 491 B1 ist ein Verfahren zur Regelung des Betriebsverhaltens eines Dieselmotors eines Kraftfahrzeugs bekannt, unter Anwendung einer elektronischen Diesel-Einspritzregelung, bei der die maximale Einspritzmenge in Abhängigkeit der Drehzahl des Motors geregelt wird. Die aus den Betriebsparametern bezeichnete Einspritzmenge wird zusätzlich in Abhängigkeit der Beschleunigung der Drehzahl geregelt, derart, dass bei Überschreiten einer maximal zulässigen Beschleunigungssollkurve eine Treibstoffübermenge reduziert wird. Die Treibstoffübermenge ist einem Beschleunigungsüberhang, dem Unterschied zwischen Ist- und Sollbeschleunigung zugeordnet, einem Korrekturwert, der sich aus einer aus Fahrversuchen ermittelten progressiven Kurve aus Beschleunigungsüberhang und einer Treibstoffübermengenkorrektur ergibt.

Nachteilig ist dabei, dass für jedes, mit einem solchen Dieselmotor ausgerüsteten Kraftfahrzeug in Abhängigkeit des jeweiligen Antriebsstrangs und des Einsatzgebietes der Sollwert individuell festgelegt werden muss.

Es ist die Aufgabe der Erfindung, ein Verfahren zur Regelung des Betriebsverhaltens eines Dieselmotors eines Kraftfahrzeugs zu schaffen, das für eine Vielzahl von, mit entsprechenden Dieselmotoren ausgerüsteten Kraftfahrzeugen einheitlich verwendbar ist.

Die Aufgabe wird erfindungsgemäß dadurch gelöst, dass die Beschleunigung der Motordrehzahl durch ein, in den Fahrzeugführungsrechner einprogrammiertes Kennfeld geregelt wird, das die Sollwerte der Drehzahlbeschleunigung, der Motordrehzahl und der Fahrzeuggeschwindigkeit in Relation zueinander vergibt.

Moderne Dieselmotoren für Kraftfahrzeuge, insbesondere Nutzfahrzeuge, verfügen heute über ein Drehzahlbeschleunigungsverhalten, das die jeweiligen Anforderungen im unbeladenen Zustand im normalen Straßenverkehr weit übersteigt. Die Erfindung ermöglicht, dass die Drehzahlbeschleunigung des Motors mittels eines Kennfeldes, das dem Fahrzeugführungsrechner einprogrammiert wird, geschwindigkeits- und drehzahlabhängig begrenzt werden kann. Die Sollwerte der einzelnen Parameter Drehzahlbeschleunigung, Motordrehzahl und Fahrzeuggeschwindigkeit werden der Motorsteuerung übermittelt und führen dort zu einem, dem jeweiligen Beladungszustand angemessenen und dem gewünschten Dynamikverhalten entsprechenden Motorhochlauf. Die Sollwerte können dabei so gewählt werden, dass bei beladenem Fahrzeug keine Einschränkung der Fahrdynamik erfolgt und somit die volle Leistungsfähigkeit des Antriebsstrangs erhalten bleibt. Der Parameter der Fahrzeuggeschwindigkeit stellt sicher, dass die vorstellbaren Konfigurationsmöglichkeiten eines modernen Antriebsstrangs durch ein einheitliches Kennfeld abgedeckt sind. Die Erfindung ermöglicht, dass für die im Nutzfahrzeugbau z. B. im Bezug auf die Getriebebestückung, die Hinterachsübersetzung oder die Reifengröße möglichen Fahrzeugkonfigurationen ein einziges Kennfeld ausreichend ist. Vorteilhaft ist eine Verminderung der Geräuschemission durch Anpassung des Beschleunigungsverhaltens im stadtüblichen Geschwindigkeitsbereich. Im Abregelbereich des Motors werden darüber hinaus eine Verbesserung des Überschwingverhaltens und eine Glättung der dynamischen Anregung erreicht, die aus der Elastizität des Triebsstrangs herrührt und den Drehzahlhochlauf überlagert. Vorteilhaft ist auch, dass das erfindungsgemäße Verfahren zur Absenkung des Kraftstoffverbrauchs bei Leerfahrten führt, da bei verminderter Leistungsanforderung weniger Kraftstoff eingespritzt und ein bei herkömmlichen Fahrzeugen üblicher Rauchstoß vermieden wird. Das Verfahren wirkt sich daher positiv auf die Abgasemission aus, da der Schwarzrauch, als Anteil des unverbrannten Kraftstoffs im Abgas vermindert wird. Eine verminderte Überschussleistung der Drehzahlbeschleunigung des Motors führt zu einer Verminderung des Radschlupfes insbesondere bei feuchten oder glatten Straßen, was zu einer Verbesserung des Fahrverhaltens des Fahrzeugs vorwiegend bei Leerfahrten führt. Nach Maßgabe der Erfindung ist es auch denkbar, die Drehzahlbeschleunigung im Stand oder die oberen Motorleerlaufdrehzahlen im Fahrtbetrieb in Abhängigkeit von der Fahrzeuggeschwindigkeit zu regeln. Hierdurch wird eine weitere Senkung der Geräuschemission erreicht. Die Anwendung des Verfahrens bei Omnibussen wirkt sich positiv auf das Fahrgefühl der Businsassen aus, da zu schnelle Beschleunigungsvorgänge, die bei den Passagieren zu Schwindelgefühl oder auch zum Sturz führen können, weitgehend ausgeschlossen sind.

In einer weiteren Ausführungsform der Erfindung kann das Verfahren in mindestens einem definierten Fahrzeuggeschwindigkeitsbereich angewandt werden.

In einer weiteren Ausführungsform der Erfindung kann das Verfahren in einem Fahrzeuggeschwindigkeitsbereich von 0 bis 50 Kilometer pro Stunde angewandt werden.

Weitere vorteilhafte Ausgestaltungen und zweckmäßige Fortbildungen des erfindungsgemäßen Verfahrens sind aus der nachstehenden Beispielsbeschreibung anhand der Zeichnung näher entnehmbar.

In der Zeichnung zeigt:
- Fig. 1: ein Kennfeld im Sinn des Verfahrens.

Die Figur zeigt ein Kennfeld, im Sinn des Verfahrens, bei dem beispielhaft auf der X-Achse 2 die Motordrehzahl in Umdrehungen pro Minute (rpm), auf der Y-Achse 3 die Beschleunigung der Motordrehzahl in Umdrehungen pro Minute pro Sekunde (dn/dt in rpm/s) und auf der Z-Achse 4 die Fahrgeschwindigkeit in Kilometer pro Stunde (km/h) abgebildet ist. Die Motordrehzahl weist einen Drehzahlbereich von 0 bis 3000 (rpm) auf, die Beschleunigung der Motordrehzahl ist in einem Bereich von 0 bis 2000 (rpm/s) dargestellt und die Geschwindigkeit in einem Bereich 0 bis 120 (km/h). Die genannten Wertebereiche sind rein beispielhaft und sind nicht begrenzend gemeint, so dass auch andere Werte angenommen werden können. Entsprechend dem der Figur 1 zugrunde liegenden Beispiel ist die Drehzahlbeschleunigung über einen verfügbaren Motordrehzahlbereich von 0 bis 3000 (rpm) in einem Bereich einer Fahrgeschwindigkeit von etwa 15 bis 40 (km/h) auf einen Bereich zwischen ca. 400 bis 600 (rpm/s) begrenzt. Die Figur 1 der Zeichnung zeigt, dass bei einem Motordrehzahlspektrum von 0 bis etwa 3000 (rpm) die Beschleunigung der Motordrehzahl bei Aufnahme der Fahrgeschwindigkeit bis etwa zu einer Fahrgeschwindigkeit von ca. 15 (km/h) von einem maximal möglichen Wert von etwa 2000 (rpm/s) auf eine Drehzahlbeschleunigung von etwa 600 (rpm/s) beschränkt wird. In einer flacher werdenden Kurve sinkt die Drehbeschleunigung des Motors in geringerem Umfang bis auf ein beispielhaft gewähltes Minimum von ca. 400 (rpm/s) bei einer Fahrgeschwindigkeit von etwa 25 (km/h). Bei weiterer Beschleunigung des Fahrzeugs bis zu einer Fahrgeschwindigkeit von etwa 40 (km/h) steigt die Drehzahlbeschleunigung des Motors bei einem zur Verfügung stehenden Motordrehzahlspektrum von 500 bis 3000 (rpm) wieder auf einen Wert von ungefähr 600 (rpm/s) an, um dann bei weiterer Erhöhung der Fahrgeschwindigkeit des Fahrzeugs unbeeinflusst durch das erfindungsgemäße Verfahren wieder auf einen beispielhaft gewählten maximal möglichen Wert von 2000 (rpm/s) zu steigen. Durch die Figur wird also ersichtlich, dass in einem gegebenen Motordrehzahlbereich die Drehzahlbeschleunigung des Motors veranlasst durch die verfahrensbedingte Begrenzung der Drehzahlbeschleunigung im beispielhaft gewählten Wert von ca. 15-40 km/h erst stark und dann verlangsamt auf einen Minimalbereich abfällt, um dann bei zunehmender Geschwindigkeit erst durch das Verfahren verlangsamt und dann vom Verfahren unbeeinflusst wieder auf einen möglichen maximalen Wert anzusteigen. Das Kennfeld kann also so abgestimmt werden, dass sich ein "natürliches" Beschleunigungsverhalten des Fahrzeugs entsprechend zur bekannten Zugkrafthyperbel ergibt.

### Bezugszeichen

- 1.: Kennfeld
- 2.: X-Achse
- 3.: Y-Achse
- 4.: Z-Achse

## Patentansprüche

1. Verfahren zur Regelung des Betriebsverhaltens eines Dieselmotors eines Kraftfahrzeuges, bei dem ein Fahrzeugführungsrechner eine elektronische Kraftstoffeinspritzung in Abhängigkeit von der Motordrehzahl regelt, **dadurch gekennzeichnet, dass** die Beschleunigung der Motordrehzahl durch ein, in den Fahrzeugführungsrechner einprogrammiertes Kennfeld (1) geregelt wird, das die Sollwerte der Drehzahlbeschleunigung, der Motordrehzahl und der Fahrzeuggeschwindigkeit in Relation zueinander vergibt, dergestalt, dass mittels des Kennfelds die Drehzahlbeschleunigung des Motors fahrzeuggeschwindigkeits- und motordrehzahlabhängig begrenzt wird.

2. Verfahren nach Anspruch 1, **dadurch gekennzeichnet, dass** das Verfahren in mindestens einem definierten Fahrzeuggeschwindigkeitsbereich angewandt ist.

3. Verfahren nach Anspruch 1, **dadurch gekennzeichnet, dass** das Verfahren in einem Fahrzeuggeschwindigkeitsbereich von 0 bis 50 km/h angewandt ist.

## Claims

1. Method for controlling the operating behaviour of a diesel engine of a motor vehicle, in which a vehicle guidance computer controls an electronic fuel injection system as a function of the engine rotational speed, **characterized in that** the acceleration of the engine rotational speed is controlled by a characteristic diagram (1) which is programmed into the vehicle guidance computer and which predefines the setpoint values of the acceleration of the rotational speed, of the engine rotational speed and of the speed of the vehicle in relation to one another, in such a way that the acceleration of the engine rotational speed is limited in a vehicle-speed-dependent and engine-rotational-speed-dependent fashion by means of the characteristic diagram.

2. Method according to Claim 1, **characterized in that** the method is applied in at least one defined vehicle speed range.

3. Method according to Claim 1, **characterized in that** the method is applied in a vehicle speed range from 0 to 50 km/h.

## Revendications

1. Procédé de régulation du comportement de fonctionnement d'un moteur diesel d'un véhicule automobile, dans lequel un ordinateur de conduite du véhicule régule une injection de carburant électronique en fonction du régime du moteur, **caractérisé en ce que** l'accélération du régime du moteur est régulée par un champ caractéristique (1) incorporé par programmation dans l'ordinateur de conduite du véhicule, lequel champ caractéristique fournit les valeurs de consigne de l'accélération du régime, du régime du moteur et de la vitesse du véhicule les unes en fonction des autres de telle sorte qu'au moyen du champ caractéristique, l'accélération du régime du moteur soit limitée en fonction de la vitesse du véhicule et du régime du moteur.

2. Procédé selon la revendication 1, **caractérisé en ce que** le procédé est appliqué dans au moins une plage de vitesses de véhicule définie.

3. Procédé selon la revendication 1, **caractérisé en ce que** le procédé est appliqué dans une plage de vitesses de véhicule de 0 à 50 km/h.
